# EUROPÄISCHE PATENTSCHRIFT

(11) **EP 0 108 990 B1**
(45) Veröffentlichungstag und Bekanntmachung des Hinweises auf die Patenterteilung: **30.12.1986**
(21) Anmeldenummer: 83110861.8
(22) Anmeldetag: 29.10.1983
(51) Int. Cl.: B65D 85/671

(54) **Faltschachtel**
Pliable box
Boîte pliante

(30) Priorität: 16.11.1982 DE 3242349
(43) Veröffentlichungstag der Anmeldung: 23.05.1984
(73) Patentinhaber: Melitta-Werke Bentz & Sohn, W-4950 Minden 1 (DE)
(72) Erfinder: Zulauf, Wolfgang, D-4950 Minden (DE)
(74) Vertreter: Stracke, Alexander, Dipl.-Ing.

## Beschreibung

Die vorliegende Erfindung betrifft eine Faltschachtel zur Aufnahme von zu einer Rolle aufgewickelten Kunststoffbeuteln, wobei die Faltschachtel die Faltabschnitte Vorderwand, Boden, Rückwand, Deckel und Verschlußlasche aufweist, wovon die Verschlußlasche die Vorderwand bis zum Boden übergreift, einen eine Entnahmeöffnung freigebenden Aufreißstreifen und eine Abreißvorrichtung für die quer zur Abrollrichtung perforierten Kunststoffbeutel vorsieht.

Eine Faltschachtel der vorerwähnten Art ist aus der DE-A-29 30 473 bekannt.

Bei der Faltschachtel gemäß der DE-A-29 30 4-73 besteht die Abreißvorrichtung aus einer mit einer Beschichtung aus Vorsprüngen bildenden Kornpartikeln versehenen Abreißkante.

Eine derartige Abreißvorrichtung ist für Kunststoffbeutel, die mittig mit einem Fangschlitz versehen sind, ungeeignet.

Der vorliegenden Erfindung liegt die Aufgabe zugrunde, eine Faltschachtel der gattungsgemäßen Art zu schaffen, die sich besonders für quer zur Abrollrichtung perforierte und mittig mit einem Fangschlitz versehene Kunststoffbeutel eignet.

Diese Aufgabe wird bei einer gattungsgemäßen Faltschachtel gelöst durch folgende Merkmale :
a) Die Abreißvorrichtung in Form einer etwa trapezförmigen Abreißlasche für die quer zur Abrollrichtung mittig mit einem Fangschlitz versehenen Kunststoffbeutel ist im mittleren Bereich der Unterkante der Entnahmeöffnung vorgesehen,
b) die Verschlußlasche ist im Bereich zwischen Boden und Aufreißstreifen mit der Vorderwand verklebt,
c) der oberhalb der Unterkante der Entnahmeöffnung liegende Abschnitt der Vorderwand ist ausschließlich über eine geschwächte Faltkante mit dem übrigen Vorderwandmaterial verbunden und in das Innere der Faltschachtel abklappbar,
d) der abklappbare Teil der Vorderwand ist kürzer als die Gesamtlänge der Vorderwand, so daß stirnseitig je eine Haltelasche für den nach Abtrennung des Aufreißstreifens verbleibenden oberen Teil der Verschlußlasche gebildet ist.

Durch eine derartige Faltschachtel-Konstruktion wird eine Reihe von technischen Vorteilen erzielt.

Durch die Verbindung des unteren Bereiches der Verschlußlasche mit der Vorderwand wird die Abreißlasche für das Abreißen der einzelnen Kunststoffbeutel wesentlich verstärkt, ohne daß diese Maßnahme zu einem Mehrverbrauch an Material für die Herstellung der Faltschachtel führt.

Der nach innen abklappbare teil der Vorderwand bringt eine zusätzliche Verstärkung der Unterkante der Entnahmeöffnung mit sich. Darüber hinaus wird durch den nach innen abgeklappten Teil der Vorderwand eine gute Führung der im Schachtelinneren befindlichen Rolle sichergestellt.

Eine Verbesserung der Führung der im Schachtelinneren befindlichen Rolle durch einen nach innen abgeklappten Teil der Vorderwand ist für sich gesehen bereits aus der US-A-3 281 035 bekannt.

Eine trapezförmige Abreißlasche ist bereits aus der in der DE-B-1197015 beschriebenen Faltschachtel bekannt, allerdings weist die dort beschriebene Faltschachtel im übrigen einen völlig anderen Aufbau auf als eine Faltschachtel gemäß vorliegender Erfindung.

Die seitlichen Haltelaschen für den verbleibenden oberen Teil der Verschlußlasche ermöglichen es, nach Öffnen der Faltschachtel diesen verbleibenden oberen -Teil der Verschlußlasche ins Schachtelinnere zu stecken, so daß der Deckel mit dem angrenzenden oberen Teil der Verschlußlasche nicht unbeabsichtigt aufspringen kann. Dadurch wir die Handhabung der Faltschachtel bei der Entnahme der Kunststoffbeutel beträchtlich vereinfacht.

Weitere Merkmale der Erfindung sind Gegenstand von Unteransprüchen.

In den beigefügten Zeichnungen ist ein Ausführungsbeispiel der Erfindung dargestellt, welches im folgenden näher beschrieben wird. Es zeigen :
Figur 1 einen Zuschnitt für eine erfindungsgemäße Faltschachtel,
Figur 2 eine perspektivische Darstellung einer aus einem Zuschnitt gemäß Figur 1 hergestellten Faltschachtel im verschlossenen Zustand,
Figur 3 eine perspektivische Darstellung der geöffneten Faltschachtel,
Figur 4 eine perspektivische Darstellung der geöffneten Faltschachtel mit einem ins Innere abgeklappten Teil der Vorderwand,
Figur 5 eine perspektivische Darstellung der Faltschachtel in Gebrauchsstellung,
Figur 6 eine perspektivische Darstellung der Faltschachtel mit einem in Abreißposition gezeigten Kunststoffbeutel,
Figur 7 einen Schnitt nach der Linie VIINII in Figur 6.

Der in Figur 1 gezeigte Zuschnitt für eine Faltschachtel ist einstückig hergestellt und umfaßt eine Vorderwand 1, einen Boden 2, eine Rückwand 3, einen Deckel 4 mit daran angelenkter Verschlußlasche 5 sowie Seitenwände 6 und Klebelaschen 7.

Die Verschlußlasche 5 ist mit einem Aufreißstreifen 8 versehen, der im mittleren Bereich etwa trapezförmig abgesetzt ist.

Die Verschlußlasche 5 übergreift bei fertiggestellter Faltschachtel die Vorderwand 1 vollständig und ist im Bereich unterhalb des Aufreißstreifens 8 mit der Vorderwand 1 verklebt.

Die Vorderwand 1 weist einen oberen Teil 9 auf, der mit dem übrigen Vorderwandmaterial ausschließlich durch eine geschwächte Faltkante 10 verbunden ist. Die Faltkante 10 verläuft parallel zur Unterkante des Aufreißstreifens 8.

Der obere Teile 9 der Vorderwand 1 ist insgesamt kürzer als die Gesamtlänge der Vorderwand 1, so daß stirnseitig je eine Haltelasche 11 stehenbleibt.

Nach dem Entfernen des Aufreißstreifens 8 kann der Deckel 4 mit dem oberen Bereich der Verschlußlasche 5 angehoben werden, so daß das Innere der Faltschachtel zugänglich wird.

Bestimmungsgemäß ist die Faltschachtel zur Aufnahme von Kunststoffbeuteln vorgesehen, die zu einer Rolle aufgewickelt sind. Eine derartige Rolle ist andeutungsweise in Figur 4 dargestellt.

Die Rolle wird nach dem Öffnen der Faltschachtel zunächst aus der Faltschachtel herausgenommen. Nunmehr wird der obere Teil 9 der Vorderwand 1 ins Innere der Faltschachtel abgeklappt. Die Rolle wird nunmehr wieder in die Faltschachtel hineingelegt, danach kann der Deckel 4 wieder geschlossen werden. Die geschlossene Lage des Deckels 4 wird dabei dadurch gesichert, daß der mit dem Deckel 4 verbunden gebliebene Teil der Verschlußlasche 5 hinter die Haltelaschen 11 der Vorderwand 1 gesteckt wird, sowie dies in Figur 5 und auch in Figur 6 deutlich gezeigt ist.

Nach dem Umklappen des oberen Teiles 9 der Vorderwand 1 ins Innere der Faltschachtel und dem Schließen des Deckels 4 ist eine Entnahmeöffnung 12 gebildet, deren Kontur dem Aufreißstreifen 8 entspricht. Im mittleren Bereich der Entnahmeöffnung 12 ist eine Abreißlasche 13 gebildet, die doppellagig ist, da in diesem Bereich Vorderwand 1 und Verschlußlasche 5 miteinander verklebt sind.

Die zu einer Rolle aufgewickelten Kunststoffbeutel 14 sind, was auch aus Figur 6 besonders deutlich hervorgeht, quer zur Abrollrichtung mit einer Perforation 15 und einem mittigen Fangschlitz 16 versehen, der sich über die Abreißlasche 13 legt, wenn ein Kunststoffbeutel 14 von der Rolle abgezogen und aus der Faltschachtel entnommen werden soll. In dieser gesicherten Lage ist es einfach, den jeweils vorderen Kunststoffbeutel 14 längs der Perforation 15 von der Rolle im übrigen abzutrennen.

Wie aus Figur 7 sehr deutlich hervorgeht, ist durch den ins Innere der Faltschachtel abgeklappten oberen Teil 9 der Vorderwand 1 eine gute Führung für die Rolle gegeben, von der die Kunststoffbeutel 14 abgezogen werden sollen.

Wie aus Figur 7 sehr deutlich hervorgeht, ist der obere Teil 9 der Vorderwand 1, der ins Innere der Faltschachtel abgeklappt wird, größer als der verbleibende untere Bereich der Vorderwand 1, so daß sich der ins Innere der Faltschachtel abgeklappte obere Teil 9 der Vorderwand 1 unter einer gewissen Schrägstellung am Boden 2 abstützt.

Vorteilhafterweise ist die Faltkante 10, längs derer der obere Teil 9 der Vorderwand 1 abgeklappt werden kann, etwas höher angeordnet als die Unterkante des Aufreißstreifens 8. Dadurch wird das Einfädeln der Abreißlasche 13 in den Fangschlitz 16 der Kunststoffbeutel 14 vereinfacht.

## Patentansprüche

1. Faltschachtel zur Aufnahme von zu einer Rolle aufgewickelten Kunststoffbeuteln (14), wobei die Faltschachtel die Faltabschnitte Vorderwand (1), Boden (2), Rückwand (3), Deckel (4) und Verschlußlasche (5) aufweist, wovon die Verschlußlasche (5) die Vorderwand (1) bis zum Boden (2) übergreift, einen eine Entnahmeöffnung (12) freigebenden Aufreißstreifen (8) und eine Abreißvorrichtung (13) für die quer zur Abrollrichtung perforierten Kunststoffbeutel (14) vorsieht, gekennzeichnet durch folgende Merkmale :
a) die Abreißvorrichtung (13) in Form einer etwa trapezförmigen Abreißlasche (13) für die quer zur Abrollrichtung mittig mit einem Fangschlitz (16) versehenen Kunststoffbeutel (14) ist im mittleren Bereich der Unterkante der Entnahmeöffnung (12) vorgesehen,
b) die Verschlußlasche (5) ist im Bereich zwischen Boden (2) und Aufreißstreifen (8) mit der Vorderwand (1) verklebt,
c) der oberhalb der Unterkante der Entnahmeöffnung (12) liegende Abschnitt der Vorderwand (1) ist ausschließlich über eine geschwächte Faltkante (10) mit dem übrigen Vorderwandmaterial verbunden und in das Innere der Faltschachtel abklappbar,
d) der abklappbare Teil (9) der Vorderwand (1) ist kürzer als die Gesamtlänge der Vorderwand (1), so daß stirnseitig je eine Haltelasche (11) für den nach Abtrennung des Aufreißstreifens (8) verbleibenden oberen Teil der Verschlußlasche (5) gebildet ist.

2. Faltschachtel nach Anspruch 1, dadurch gekennzeichnet, daß sich die Faltkante (10) im Bereich der unteren Begrenzungskante des Aufreißstreifens (8) befindet.

3. Faltschachtel nach Anspruch 1 oder 2, dadurch gekennzeichnet, daß der ins Faltschachtelinnere abklappbare Teil (9) der Vorderwand (1) höher ist als der mit der Verschlußlasche (5) verklebte untere Teil der Vorderwand (1).

## Claims

1. A folding box for accommodating plastics bags (14) which are wound on to form a roll, wherein the folding box comprises the folding portions front wall (1), bottom (2), rear wall (3), top (4) and closure flap (5), of which the closure flap (5) engages over the front wall (1) as far as the bottom (2) and provides a tear-open strip (8) for opening a removal opening (12), and a tear-off device (13) for the plastics bags (14) which are perforated transversely with respect to the direction in which they unroll, characterised by the following features :
a) the tear-off device (13) in the form of a substantially trapezoidal tear-off flap (13) for the plastics bags (14) which are centrally provided with a catch slot (16) transversely with respect to the direction in which the bags unroll is provided in the middle region of the lower edge of the removal opening (12),
b) the closure flap (5) is glued to the front wall (1) in the region between the bottom (2) and the tear-open strip (8),
c) the portion of the front wall (1), which is disposed above the lower edge of the removal opening (12) is joined to the remainder of the material of the front wall exclusively by way of a weakened fold line (10) and can be folded into the interior of the folding box, and
d) the foldable part (9) of the front wall (1) is shorter than the overall length of the front wall (1) so that a respective holding flap (11) is formed at each end for the upper part of the closure flap (5) which remains after the tear-open strip (8) has been removed.

2. A folding box according to claim 1 characterised in that the fold edge (19) is disposed in the region of the lower boundary edge of the tear-open strip (8).

3. A folding box according to claim 1 or claim 2 characterised in that the part (9) of the front wall (1), which can be folded into the interior of the box, is higher than the lower part of the front wall (1) which is glued to the closure flap (5).

## Revendications

1. Boîte pliante destinée à recevoir des sacs en matière plastique (14) enroulés en bobine, la boîte pliante présentant comme sections pliantes une paroi avant (1), un fond (2), une paroi arrière (3), un couvercle (4) et une languette de fermeture (5), la languette de fermeture (5) recouvrant la paroi avant (1) jusqu'au fond (2), et prévoyant une bande à déchirer (8) dégageant une ouverture de prélèvement (12) et un dispositif d'arrachage (13) des sacs en matière plastique (14) perforés perpendiculairement au sens de déroulement, caractérisée en ce que :
a) le dispositif d'arrachage (13), sous la forme d'une languette d'arrachage (13) sensiblement trapézoïdale pour les sacs en matière plastique (14) munis en leur milieu perpendiculairement au sens de déroulement d'une fente d'accrochage (16), est prévu dans la région médiane du bord inférieur de l'ouverture de prélèvement (12),
b) la languette de fermeture (5) est collée avec la paroi avant (1) dans la zone comprise entre le fond (2) et la bande à déchirer (8),
c) la partie de la paroi avant (1) qui est située au-dessus du bord inférieur de l'ouverture de prélèvement (12) est assemblée au reste du matériau de la paroi avant par le seul intermédiaire d'un bord de pliage (10) affaibli, et peut être rabattue à l'intérieur de la boîte pliante,
d) la partie rabattable (9) de la paroi avant (1) a une longueur inférieure à la longueur totale de la paroi avant (1), de sorte qu'est formée de chaque côté frontal une languette de maintien (11) pour la partie supérieure de la languette de fermeture (5) qui reste une fois enlevée la bande à déchirer (8).

2. Boîte pliante selon la revendication 1, caractérisée en ce que le bord de pliage (19) se trouve au niveau du bord de délimitation inférieur de la bande à déchirer (8).

3. Boîte pliante selon la revendication 1 ou 2, caractérisée en ce que la partie (9) de la paroi avant (1) qui peut être rabattue à l'intérieur de la boîte pliante est plus haute que la partie inférieure de la paroi avant (1) qui est collée avec la languette de fermeture (5).
